# EUROPÄISCHE PATENTSCHRIFT

(11) **EP 0 555 755 B1**
(45) Veröffentlichungstag und Bekanntmachung des Hinweises auf die Patenterteilung: **11.10.1995**
(21) Anmeldenummer: 93101665.3
(22) Anmeldetag: 03.02.1993
(51) Int. Cl.: H01J 61/073

(54) **Hochdruckentladungslampe**
High pressure discharge lamp
Lampe à décharge haute pression

(30) Priorität: 11.02.1992 DE 4203976
(43) Veröffentlichungstag der Anmeldung: 18.08.1993
(73) Patentinhaber: Patent-Treuhand-Gesellschaft für elektrische Glühlampen mbH, 81543 München (DE)
(72) Erfinder: Scheidt v., Jürgen, Dr., W-1000 Berlin (DE); Bunk, Axel, W-8000 München 70 (DE)

(56) Entgegenhaltungen:
- EP-A- 0 269 957
- US-A- 2 687 489
- US-A- 3 067 357

## Beschreibung

Die Erfindung betrifft eine Hochdruckentladungslampe mit einer Metallhalogenidfüllung gemäß dem Oberbegriff des Anspruchs 1.

Aus der DE-PS 27 18 527 ist eine solche Metallhalogenid-Hochdruckentladungslampe für die Allgemeinbeleuchtung bekannt. Lampen dieser Art besitzen meist nur ausreichende Brenn- und Zündeigenschaften; außerdem kann sich nach unterschiedlichen Brennzeiten ein verschieden starkes Flickern einstellen, das zeitlich stark schwankt.

Unter Flickern sind hierbei sämtliche Leuchtdichteschwankungen zu verstehen, die vom periodischen Flimmern bis zum aperiodischen Flackern reichen. Diese Leuchtdichteschwankungen werden in einem Wert, dem Flickerfaktor, zusammengefaßt. Bisherige Untersuchungen ergaben, daß zwischen dem Flickerfaktor und dem Gleichspannungsanteil des Lampenstroms eine direkte Proportionalität besteht. Technisch ist das Flickern auf eine ungenügende Elektrodentemperatur zurückzuführen, die sich in einem Springen des Bogens an unterschiedliche Ansatzstellen äußert.

Aufgabe der Erfindung ist es, eine Hochdruckentladungslampe mit einer Metallhalogenid-Füllung zu schaffen, die ein gegenüber dem Stand der Technik verringertes Flickern zeigt, so daß sich bei der Lampe gute Zünd- und Brenneigenschaften mit stabilen lichttechnischen und elektrischen Daten über die Lebensdauer der Lampe ergeben.

Die Aufgabe wird bei der erfindungsgemäßen Hochdruckentladungslampe durch die kennzeichnenden Merkmale des Anspruchs 1 gelöst. Weitere vorteilhafte Ausgestaltungen sind den Unteransprüchen zu entnehmen.

Durch die in Richtung Entladungsbogen im wesentlichen kugelförmige Spitze des Elektrodenkopfes wird das Springen des Entladungsbogens von einem zu einem anderen Ansatzpunkt auf dem Kopfteil sehr stark reduziert. Das Springen ist um so geringer, je glatter die Oberfläche des Kopfteils ist. Im wesentlichen kugelförmig bedeutet hierbei, daß die Spitze des Elektrodenkopfes auch eine von einer Kugel geringfügig abweichende Gestalt in Richtung einer ellipsoidförmigen oder ovalen Form aufweisen kann. Zur Erreichung einer größeren Masse des Elektrodenkopfes und damit einer höheren Wärmekapazität weist das Kopfteil - sofern es nicht mit der letzten Windung des Wendelteils verschmolzen ist - einen guten Wärmekontakt mit dem Wendelteil auf. Die der Entladung zugewandte Oberfläche des Kopfteils erfährt dann keine wesentliche Abkühlung während der Strompausen und besitzt somit im Betrieb eine gleichmäßige Temperatur.

Die Oberfläche der im wesentlichen kugelförmigen Spitze des Kopfteils darf nicht zu groß sein, da sonst - obwohl eine ausreichende Wärmekapazität vorliegt - zuviel Energie durch Strahlung abgegeben wird und durch die starke Abkühlung die Zündung und Bogenübernahme behindert wird. Vorteilhaft besteht daher das Kopfteil aus einer Kugel, die einen Durchmesser zwischen dem 1,5- und 2,5fachen des Schaftdurchmessers hat oder aus einem Kugelsegment, wobei der Kugeldurchmesser des Kugelsegments mindestens dem 3fachen Durchmesser des Schaftes entspricht. Das Wendelteil weist 2 bis 4 Windungen auf, wobei der Wendeldraht einen Durchmesser besitzt, der zwischen der Hälfte und zwei Drittel des Schaftdurchmessers liegt. Bei Einhaltung dieser Merkmale ergibt sich eine optimale Bogenübernahme mit einem Flickerfaktor kleiner 1 %.

Die Erfindung ist anhand der nachfolgenden Figuren näher veranschaulicht.
- Figur 1: zeigt den Aufbau einer erfindungsgemäßen Hochdruckentladungslampe mit einseitig gesockeltem Außenkolben
- Figur 2: zeigt eine Elektrode der erfindungsgemäßen Hochdruckentladungslampe gemäß Figur 1
- Figur 3: zeigt eine weitere Elektrodenausführung der erfindungsgemäßen Hochdruckentladungslampe gemäß Figur 1
- Figur 4: zeigt den Aufbau einer erfindungsgemäßen Hochdruckentladungslampe mit zweiseitig gesockeltem Außenkolben
- Figur 5: zeigt eine Elektrode der erfindungsgemäßen Hochdruckentladungslampe gemäß Figur 4

In Figur 1 ist der Aufbau einer erfindungsgemäßen 70 W-Hochdruckentladungslampe 1 mit einem einseitig gequetschten Entladungsgefäß 2 aus Quarzglas dargestellt, wobei letzteres von einem ebenfalls einseitig gequetschten Außenkolben 3 ebenfalls aus Quarzglas gasdicht umgeben ist. Die schematisch dargestellten Elektroden 4, 4′; 5 sind über Dichtungsfolien 6, 7 aus Molybdän in das Entladungsgefäß 2 gasdicht eingequetscht und über Stromzuführungen 8, 9, Dichtungsfolien 10, 11 des Außenkolbens 3 und weitere - hier nicht sichtbare - kurze Stromzuführungen mit den elektrischen Anschlußstiften 12, 13 des Keramiksockels 14 vom Typ G 12 verbunden. An der Quetschung 15 des Entladungsgefäßes 2 ist außerdem ein Gettermaterial 16 auf einem Metallplättchen - über ein Drahtstück - potentialfrei befestigt. Das Entladungsgefäß enthält als Füllung neben Quecksilber und einem Edelgas Metalljodide und -bromide der Elemente Natrium, Zinn, Thallium, Indium und Lithium.

Figur 2 zeigt den genauen Aufbau einer Elektrode 4 der Hochdruckentladungslampe gemäß Figur 1. Die Elektrode 4 (der Aufbau der zweiten Elektrode ist analog) besitzt einen Schaft 17, dessen eines Ende über eine Molybdän-Dichtungsfolie 6 in die Quetschung 15 gasdicht eingeschmolzen ist. Das andere Ende des Schaftes 17 mit einem Durchmesser von 0,4 mm ist in Richtung des Entladungsbogens um 90° abgewinkelt. Dieses Ende trägt ein Wendelteil 18 aus 2,5 Windungen, die dicht auf das Schaftende gewickelt sind und aus einem Draht von 0,2 mm Durchmesser bestehen. Auf die freie Spitze des Schaftes 17 ist eine Kugel 19 mit 0,7 mm Durchmesser aufgeschmolzen, die fest an der letzten Windung des Wendelteils 18 anliegt. Sämtliche Teile der Elektrode 4 bestehen aus undotiertem Wolfram.

Figur 3 zeigt, teilweise geschnitten, den genauen Aufbau einer weiteren Elektrodenausführung 4′ der Hochdruckentladungslampe gemäß Figur 1. Die Elektrode 4′ (der Aufbau der zweiten Elektrode ist analog) besitzt einen Schaft 17′, dessen eines Ende über die Molybdän-Dichtungsfolie 6 in die Quetschung 15 gasdicht eingeschmolzen ist. Das andere Ende des Schaftes 17′ mit einem Durchmesser von 0,4 mm ist in Richtung des Entladungsbogens um 90° abgewinkelt. Dieses Ende trägt ein Wendelteil 18′ aus ca. 2,5 Windungen, die dicht auf das Schaftende gewickelt sind und aus einem Draht von 0,4 mm Durchmesser bestehen.

Auf die dem Entladungsbogen zugewandte letzte Windung des Wendelteils ist ein Kopfteil in Form einer Verkuppung 19′ aufgeschmolzen, die in Richtung Entladungsbogen die Gestalt eines Kugelsegments mit einem Radius von 1,4 mm besitzt. Sämtliche Elektrodenteile können aus reinem Wolfram bestehen. Der Elektrodenschaft 17′ kann aber auch aus einem Metall bestehen, das bei einer niedrigeren Temperatur wie Wolfram schmilzt, z.B. Rhenium. In diesem Fall ist es erforderlich, daß sowohl das Wendelteil 18′ als auch die Verkuppung 19′ aus reinem oder dotiertem Wolfram bestehen.

Die in Figur 4 dargestellte 150 W-Hochdruckentladungslampe 20 besteht aus einem zweiseitig gequetschten Entladungsgefäß 21 aus Quarzglas, das von einem Außenkolben 22 umschlossen ist. Die Elektroden 23, 24 - schematisch dargestellt - sind mittels Folien 25, 26 gasdicht in das Entladungsgefäß 21 eingeschmolzen und über Stromzuführungen 27, 28, Dichtungsfolien 29, 30 des Außenkolbens 22 und über weitere kurze Stromzuführungen mit den elektrischen Anschlüssen der Keramiksockel (R7s) 31, 32 verbunden. In eine Quetschung des Entladungsgefäßes 21 ist zusätzlich - über ein Drahtstück - ein auf einem Metallplättchen aufgebrachtes Gettermaterial 33 potentialfrei eingeschmolzen. Die Enden 34, 35 des Entladungsgefäßes 21 sind mit einem wärmereflektierenden Belag versehen. Als Füllung enthält das Entladungsgefäß 21 neben Quecksilber und einem Edelgas Metalljodide und -bromide von Natrium, Zinn, Thallium, Indium und Lithium.

Figur 5 zeigt eine Elektrode 23, 24, wie sie in die Quetschungen 36 des Entladungsgefäßes eingeschmolzen ist. Die Elektrode 23, 24 besitzt einen geraden Schaft 37, dessen eines Ende mit der Molybdän-Dichtungsfolie 25, 26 verschweißt ist. Das andere Ende des Schaftes 37 mit einem Durchmesser von 0,5 mm trägt ein Wendelteil 38, das aus 2,5 Windungen eines Drahtes von 0,3 mm Durchmesser besteht, die dicht auf den Schaft 37 gewickelt sind. Auf die der Entladung zugewandten Spitze des Schaftes 37 ist eine Kugel 39 mit einem Durchmesser von 1,0 mm aufgeschmolzen, wobei das Wendelteil 38 an der Kugel 39 anliegt und somit thermischen Kontakt mit der Kugel 39 besitzt. Sämtliche Teile der Elektrode 23, 24 sind aus undotiertem Wolfram gefertigt.

## Patentansprüche

1. Hochdruckentladungslampe (1; 20) mit einer Leistung kleiner gleich 400 W, deren Entladungsgefäß (2; 21) eine Füllung aus Quecksilber, Metallhalogeniden sowie zumindest einem Edelgas enthält und in das über Dichtungsfolien (6, 7; 25, 26) zwei Elektroden (4, 4′, 5; 23, 24) gasdicht eingequetscht sind, wobei jede Elektrode (4, 4′, 5; 23, 24) folgende Merkmale aufweist:
- die Elektrode (4, 4′, 5; 23, 24) besitzt einen Schaft (17, 17′; 37), dessen freies Ende dem Entladungsbogen zugewandt ist
- auf das dem Entladungsbogen zugewandte Ende des Elektrodenschaftes (17, 17′; 37) ist ein Wendelteil (18, 18′; 38) mit dicht aneinanderliegenden Windungen gesteckt,
dadurch gekennzeichnet, daß auf das dem Entladungsbogen zugewandte Ende des Elektrodenschaftes (17, 17′; 37) und/oder auf die dem Entladungsbogen zugewandte letzte Windung des Wendelteils (18′) ein massives Kopfteil aufgeschmolzen ist, das zumindest in Richtung Entladungsbogen eine im wesentlichen kugelförmige Gestalt besitzt.

2. Hochdruckentladungslampe nach Anspruch 1, dadurch gekennzeichnet, daß das Kopfteil einen engen thermischen Kontakt mit dem Wendelteil (18, 18′; 38) aufweist.

3. Hochdruckentladungslampe nach Anspruch 1, dadurch gekennzeichnet, daß das Kopfteil aus einer Kugel (19; 39) besteht, deren Durchmesser zwischen dem 1,5- und 2,5fachen Durchmesser des Schaftes (17; 37) liegt.

4. Hochdruckentladungslampe nach Anspruch 1, dadurch gekennzeichnet, daß das Kopfteil im wesentlichen aus einem Kugelsegment (19′) besteht, wobei der Kugeldurchmesser des Kugelsegments (19′) mindestens dem 3fachen Durchmesser des Schaftes (17) entspricht.

5. Hochdruckentladungslampe nach Anspruch 1, dadurch gekennzeichnet, daß der Draht des Wendelteils (18, 18′; 38) einen Durchmesser besitzt, der zwischen dem halben und ganzen Schaftdurchmesser liegt.

6. Hochdruckentladungslampe nach Anspruch 1, dadurch gekennzeichnet, daß das Wendelteil (18, 18′; 38) zwei bis vier Windungen besitzt.

7. Hochdruckentladungslampe nach Anspruch 1, dadurch gekennzeichnet, daß alle Elektrodenteile aus reinem Wolfram bestehen.

8. Hochdruckentladungslampe nach Anspruch 1, dadurch gekennzeichnet, daß der Elektrodenschaft aus einem Metall besteht, der bei niedrigeren Temperaturen als Wolfram schmilzt, und das Wendel- sowie das Kopfteil aus reinem oder dotiertem Wolfram bestehen.

## Claims

1. High pressure discharge lamp (1; 20) having a power less than or equal to 400 W, the discharge vessel (2; 21) of which contains a filling of mercury, metal halides and at least one noble gas, and into which vessel two electrodes (4, 4′, 5; 23, 24) are pinched, via sealing foils (6, 7; 25, 26), in a gas-tight manner, each electrode (4, 4′, 5; 23, 24) having the following features:
- the electrode (4, 4′, 5; 23, 24) has a shaft (17, 17′; 37), of which the free end faces the discharge arc
- a filament part (18, 18′; 38) having closely adjacent windings is plugged onto that end of the electrode shaft (17, 17′; 37) which faces the discharge arc,
characterized in that a solid top part, which has an essentially spherical shape, at least in the direction of the discharge arc, is fused onto that end of the electrode shaft (17, 17′; 37) which faces the discharge arc and/or onto the last winding, facing the discharge arc, of the filament part (18′).

2. High pressure discharge lamp according to Claim 1, characterized in that the top part has close thermal contact with the filament part (18, 18′; 38).

3. High pressure discharge lamp according to Claim 1, characterized in that the top part comprises a sphere (19; 39), the diameter of which is between 1.5 and 2.5 times the diameter of the shaft (17; 37).

4. High pressure discharge lamp according to Claim 1, characterized in that the top part essentially comprises a segment of a sphere (19′), the sphere diameter of the segment of a sphere (19′) corresponding to at least 3 times the diameter of the shaft (17).

5. High pressure discharge lamp according to Claim 1, characterized in that the wire of the filament part (18, 18′; 38) has a diameter which is between one-half and one shaft diameter.

6. High pressure discharge lamp according to Claim 1, characterized in that the filament part (18, 18′; 38) has two to four windings.

7. High pressure discharge lamp according to Claim 1, characterized in that all the electrode parts consist of pure tungsten.

8. High pressure discharge lamp according to Claim 1, characterized in that the electrode shaft consists of a metal which melts at lower temperatures than tungsten, and the filament part and the top part consist of pure or doped tungsten.

## Revendications

1. Lampe à décharge haute pression (1;20) d'une puissance inférieure ou égale à 400 W, dont l'enceinte de décharge (2;21) contient un remplissage formé de mercure, d'halogénures métalliques ainsi que d'au moins un gaz rare, enceinte dans laquelle deux électrodes (4,4′,5;23,24) sont fixées par pincement d'une manière étanche aux gaz par l'intermédiaire de feuilles d'étanchéité (6,7;25,26), chaque électrode (4,4′,5;23,24) possédant les caractéristiques suivantes :
- l'électrode (4,4′,5;23,24) possède une tige (17,17′;37) dont l'extrémité libre est tournée vers l'arc de décharge,
- une partie de filament (18,18′;38) comportant des spires étroitement jointives est enfichée sur l'extrémité, tournée vers l'arc de décharge, de la tige (17,17′;37) de l'électrode,
caractérisée par le fait que sur l'extrémité, tournée vers l'arc de décharge, de la tige (17,17′;37) de l'électrode et/ou sur la dernière spire, tournée vers l'arc de décharge, de la partie de filament (18′) est fixée par fusion une partie de tête massive, qui possède, au moins dans la direction de l'arc de décharge, une configuration de forme essentiellement sphérique.

2. Lampe à décharge haute pression suivant la revendication 1, caractérisée par le fait que la partie de tête est en contact thermique étroit avec la partie de filament (18,18′,38).

3. Lampe à décharge haute pression suivant la revendication 1, caractérisée par le fait que la partie de tête est constituée par une sphère (19;39), dont le diamètre est compris entre 1,5 et 2,5 fois le diamètre de la tige (17; 37).

4. Lampe à décharge haute pression suivant la revendication 1, caractérisée par le fait que la partie de tête est constituée essentiellement par un segment de sphère (19′), le diamètre du segment de sphère (19′) correspondant au moins au triple du diamètre de la tige (17).

5. Lampe à décharge haute pression suivant la revendication 1, caractérisée par le fait que le fil de la partie de filament (18,18′;38) possède un diamètre, qui est compris entre la moitié et la totalité du diamètre de la tige.

6. Lampe à décharge haute pression suivant la revendication 1, caractérisée par le fait que la partie de filament (18,18′;38) possède deux à quatre spires.

7. Lampe à décharge haute pression suivant la revendication 1, caractérisée par le fait que toutes les parties d'électrodes sont réalisées en tungstène pur.

8. Lampe à décharge haute pression suivant la revendication 1, caractérisée par le fait que la tige d'électrode est réalisée en un métal qui fond à des températures plus faibles que le tungstène et que la partie de filament ainsi que la partie de tête sont réalisées en tungstène pur ou dopé.
